# EUROPÄISCHE PATENTSCHRIFT

(11) **EP 3 437 617 B1**
(45) Veröffentlichungstag und Bekanntmachung des Hinweises auf die Patenterteilung: **16.10.2019**
(21) Anmeldenummer: 17184705.6
(22) Anmeldetag: 03.08.2017
(51) Int. Cl.: A61G 7/018

(54) **BETT MIT EINEM STEUERSYSTEM UMFASSEND EINE BEDIENEINHEIT UND EINE STEUEREINHEIT, DIE SCHNITTSTELLEN FÜR EINE KABELLOSE WEITERGABE VON STEUERUNGSSIGNALEN AUFWEISEN**
BED WITH A CONTROL SYSTEM COMPRISING AN OPERATING UNIT AND A CONTROL UNIT WITH INTERFACES FOR WIRELESS RELAYING OF CONTROL SIGNALS
LIT DOTÉ D'UN SYSTÈME DE COMMANDE COMPRENANT UNE UNITÉ D'ACTIONNEMENT ET UNE UNITÉ DE COMMANDE QUI COMPORTENT DES INTERFACES POUR UNE TRANSMISSION SANS FIL DE SIGNAUX DE COMMANDE

(43) Veröffentlichungstag der Anmeldung: 06.02.2019
(73) Patentinhaber: Wissner-Bosserhoff GmbH, 58739 Wickede (DE)
(72) Erfinder: Makroum, Kheir Eddine, 44287 Dortmund (DE); Bönemann, Burkhard, 58706 Menden (DE); Bernal, Carlos, 59494 Soest (DE)
(74) Vertreter: Graefe, Jörg

(56) Entgegenhaltungen:
- EP-A1- 3 002 695
- US-A- 3 697 846
- US-A1- 2007 157 385
- US-A1- 2011 208 541

## Beschreibung

Die vorliegende Erfindung betrifft ein Bett, insbesondere ein medizinisches Bett, zum Beispiel ein Krankenbett oder ein Pflegebett mit den Merkmalen des Oberbegriffs des Anspruchs 1. Ein solches Bett ist aus US20070157385 bekannt.

Insbesondere von medizinischen Betten ist es bekannt, dass verschiedene Einstellungen einer Liegefläche des Betts mit der Hilfe von Motoren vorgenommen werden. Bei vielen Betten ist eine Einstellung der Höhe der Liegefläche mit Motoren möglich. Ebenso können einzelne Elemente der Liegefläche eingestellt werden, so zum Beispiel eine Rückenlehne, eine Oberschenkelstütze oder eine Unterschenkelstütze. Ebenso ist es bekannt, dass die Neigung der Liegefläche mit Hilfe von Motoren geändert werden kann. Darüber hinaus ist es bekannt das Leuchten mit dem Bett verbunden sind. Es kann sich dabei u.a. um Leseleuchten oder Leuchten zur Unterbettbeleuchtung handeln. Darüber hinaus könnten auch andere Komponenten des oder auch externe Komponenten gesteuert werden. Bei den externen Komponenten kann es sich zum Beispiel um eine Leuchte, eine Jalousie oder ein Rollo, einen Türöffner oder anderes handeln.

Für die Steuerung der Motoren und von anderen Komponenten gibt es bei den Betten Steuersysteme, die eine oder mehrere Bedieneinheiten und eine Steuereinheit aufweisen. Mittels der Bedieneinheiten kann ein Benutzer, sei es ein Bettbewohner, sei es eine Pflegekraft, Steuersignale erzeugen, die an die Steuereinheit über ein Kabel oder einen Funk- oder Infrarotkanal weitergegeben werden. Die Bedieneinheiten weisen dazu die notwendigen Schnittstellen auf. Auch die Steuereinheit weist eine oder ggf. mehrere Schnittstellen auf, um die Steuersignale in die Steuereinheit einzulesen und entsprechend der Steuersignale Aktoren, zum Beispiel Schalter oder ähnliches anzusteuern, die dann zum Beispiel Stromkreise schließen, wodurch der oder die angesteuerten Motoren oder anderen Komponenten in Betrieb gesetzt werden, um das Bett entsprechend der Steuersignale einzustellen.

Bei den meisten bekannten Betten sind die Bedieneinheiten über Kabel mit den Steuereinheiten verbunden. Es gibt aber auch einige Betten, die Funkfernbedienungen als Bedieneinheiten haben, die über einen Funkkanal mit den Steuereinheiten verbunden sind.

Einige Betten haben sowohl eine kabelgebundene erste Bedieneinheit als auch eine Funkfernbedienung als zweite Bedieneinheit, um Einstellungen am Bett vorzunehmen.

Grundsätzlich ist es, wenn bei einem Bett mehrere Bedieneinheiten vorgesehen sind, möglich, dass durch zwei Benutzer Steuerungssignale zum Ansteuern verschiedener Komponenten, zum Beispiel Motoren oder zum Ansteuern von gleichen Komponenten mit widersprechenden Befehlen, zum Beispiel Motoren in unterschiedliche Richtungen erzeugt und an die Steuereinheit geleitet werden. Je nach Herkunft der Steuerungssignale werden diese nachfolgend als erste oder zweite Steuersignale bezeichnet, selbst wenn sie nach den gleichen Vorgaben einer Norm gebildet werden.

Widersprechen die Steuerungssignale, die eine Steuereinheit empfängt, einander, ist dieser Widerspruch zu beseitigen, damit es zu keinen Schäden in der Steuerung, an den Komponenten, insbesondere den Motoren, und am Bett insgesamt kommt.

Hier setzt die vorliegende Erfindung an.

Ebenso kann es gewünscht sein, dass grundsätzlich einer Bedieneinheit oder der Bedienungsperson dieser Bedieneinheit eine besondere Bedeutung zugemessen wird, die sich darin widerspiegeln soll, dass bei egal welche Benutzung dieser Bedieneinheit, eine Steuerung einer Komponente des Bettes mittels einer anderen Bedieneinheit unterbunden ist.

Der vorliegenden Erfindung liegt die Aufgabe zugrunde, Störungen durch widersprechende Steueranweisungen zu vermeiden.

Diese Aufgabe wird erfindungsgemäß durch ein Bett mit den Merkmalen des Anspruchs 1 gelöst. Erfindungsgemäß ist vorgesehen, dass das Steuersystem so eingerichtet ist, dass das erste Steuerungssignal stets einen Vorrang vor einem zweiten Steuerungssignal hat. Vorzugsweise erzeugt egal welche Bedienung der ersten Bedieneinheit ein erstes Steuerungssignal, welches dazu führt, dass die Kommunikationssignale von der zweiten Bedieneinheit in Leere laufen und keine Betätigung einer Komponente nach sich ziehen. So ist es möglich, dass die erste Bedieneinheit nur mit einer vorherigen Aktivierung und/oder Entriegelung zur Betätigung von Komponenten des Bettes oder von externen Komponenten in Betrieb genommen werden kann. Schon die Aktivierung und/oder Entriegelung der ersten Bedieneinheit kann dazu führen, dass ein erste Steuerungssignal von der ersten Bedieneinheit erzeugt wird, welches über die erste Schnittstelle an das Steuerungssystem gegeben wird. Diese erste Steuerungssignal kann dazu führen, dass Kommunikationssignale der zweiten Bedieneinheit von dem Steuerungssystem nicht zu einer Ansteuerung einer der Komponenten führen.

Hintergrund für die erfindungsgemäße Lösung ist, dass einem ersten Steuersignal von einer kabelgebundenen ersten Bedieneinheit grundsätzlich mehr Vertrauen entgegen gebracht werden kann oder soll. Das kann zum einen an einer sicheren Verbindung über ein Kabel im Vergleich zu einer Funkverbindung liegen. Das liegt aber auch daran, dass die kabelgebundenen Bedieneinheiten bei den Betten, die über eine Funkfernbedienung als Bedieneinheit und eine kabelgebundene Bedieneinheit verfügen, in der Regel dem Pflegepersonal zum Einstellen des Bettes zur Verfügung stehen, während die Funkfernbedienung in der Regel (auch) dem Bettbewohner zur Verfügung steht.

Eine erste Bedieneinheit kann auch ein Notaus-Schalter, ein in ein Kopfteil, Fußteil oder Seitenteil integriertes Bedienpanel, ein Fußschalter, ein an einem Seitenteil, einem Kopfteil und/oder einem Fußteil befestigbarer Schalter oder jede andere Art von Schalter sein.

Das Steuerungssystem eines erfindungsgemäßen Bettes kann eine erste Schnittstelle für die Aufnahme der ersten Steuerungssignale aufweisen. Es kann sich dabei um eine standardisierte Schnittstelle handeln, die über ein standardisiertes Kabel mit der ersten Bedieneinheit verbunden ist.

Es ist möglich, dass die erste Schnittstelle zumindest für jedes der ersten Steuerungssignale einen ersten Anschluss aufweist. Es kann sich dann um eine parallele Schnittstelle handeln. Es ist aber auch möglich, dass die Schnittstelle weniger Anschlüsse aufweist als Steuerungssignale zwischen der ersten Bedieneinheit und dem Steuerungssystem übertragen werden. Über die Schnittstelle könnten Steuerungssignale dann nacheinander übertragen werden. Es könnte sich um eine Ethernet-, USB-Schnittstelle, CAN-Bus, LIN-Bus oder eine andere an Computern verwendete Schnittstelle oder in der Automatisierungstechnik, insbesondere Gebäudeautomatisierungstechnik verwendete Schnittstelle handeln.

Das Steuerungssystem eines erfindungsgemäßen Bettes kann eine zweite Schnittstelle für eine kabellose Aufnahme der Kommunikationssignale aufweisen. Die zweite Schnittstelle kann eine EnOcean, eine Bluetooth, WLAN oder eine andere Funkschnittstelle sein, die in der Automatisierungstechnik, insbesondere der Gebäudeautomatisierungstechnik oder an Computern verwendet wird.

Nach der Erfindung können die ersten Steuerungssignale nach einer ersten Spezifikation gebildet sein. Ein Steuerungssystem eines erfindungsgemäßen Bettes kann eine Kommunikationsschaltung aufweisen, die die Kommunikationssignale, die von der zweiten Bedieneinheit erzeugt und von der Kommunikationsschaltung empfangen werden, in zweite Steuerungssignale nach der ersten Spezifikation wandelt. So könnten beispielweise En Ocean-Signale in Steuerungssignale nach der ersten Spezifikation gewandelt werden. Der oder die Motoren oder eine oder mehrere andere Komponenten des Bettes können dann ohne besondere Anpassung des Motors oder der Motoren bzw. der Komponente oder der Komponenten an die zweiten Steuerungssignale durch die zweiten Steuerungssignale genauso angesteuert werden, wie durch die ersten Steuerungssignale. Die erste Spezifikation kann zum Beispiel eine Ethernet-Spezifikation, eine USB-Spezifikation oder eine andere im Bereich der Computerhardware verwendete Spezifikation umfassen, die die Übertragung von TCP/IP-Signalen oder anderen Signale beschreibt. Die erste Spezifikation kann auch eine aus dem Bereich der Automatisierungstechnik, insbesondere der Gebäudeautomatisierungstechnik bekannte Spezifikation sein. Die Kommunikationsschaltung könnte ein Router sein.

Die Kommunikationsschaltung eines Steuerungssystems eines erfindungsgemäßen Bettes kann zumindest für jedes der zweiten Steuerungssignale einen zweiten Anschluss aufweisen.

Das Steuerungssystem eines erfindungsgemäßen Bettes kann eine Verknüpfungsschaltung zur Verknüpfung der ersten Anschlüsse und der zweiten Anschlüsse aufweisen. Mit der Verknüpfungsschaltung können die Steuerungssignale zusammengeführt werden, damit sie über eine dritte Schnittstelle an den oder die Komponenten, zum Beispiel die Motoren übertragen werden können.

An die dritte Schnittstelle kann eine weitere Steuerung des Bettes angeschlossen sein, die mit den Komponenten des Bettes und/oder den externen Komponenten über drahtgebundene Leitungen oder drahtlos verbunden ist.

Die Verknüpfung kann auf verschiedene Arten erreicht werden. Es ist möglich, dass die Verknüpfungsschaltung für jedes erste Steuerungssignal eine Signalleitung von dem dem ersten Steuerungssignal zugordneten ersten Anschluss der ersten Schnittstelle zu je einem Verknüpfungsknoten und für jedes zweite Steuerungssignal eine Signalleitung von dem dem zweiten Steuerungssignal zugeordneten zweiten Anschluss der Kommunikationsschaltung zu je einem Verknüpfungsknoten aufweist, wobei an jedem der Verknüpfungsknoten das erste Steuerungssignal und das zweite Steuerungssignal, mit denen eine gleiche Funktion einer Komponente des Bettes oder einer externen Komponente steuerbar ist, verknüpfbar sind. Jeder der Verknüpfungsknoten kann dann mit je einem Anschluss der dritten Schnittstelle des Steuerungssystems verbunden sein, über die ein Motor oder mehrere Motoren mit dem Steuerungssystem verbunden sind.

Die Verknüpfungsschaltung könnte auch ein Switch oder ein USB-Hub sein.

Das Steuerungssystem eines erfindungsgemäßen Bettes kann eine Vorrangschaltung aufweisen, die ein Vorrangsignal erzeugt, sobald an einem der ersten Anschlüsse der ersten Schnittstelle ein erstes Steuerungssignal anliegt. Die Vorrangschaltung kann einen Anschluss für das Vorrangsignal aufweisen. An diesem Anschluss kann das Vorrangsignal abgegriffen werden. Es zeigt an, dass von der ersten Bedieneinheit ein erstes Steuerungssignal erzeugt wird. Wird das Vorrangsignal erzeugt bzw. liegt das Vorrangsignal am dafür vorgesehenen Anschluss an, kann es dafür genutzt werden, dass die Erzeugung und/oder Weiterleitung von zweiten Steuersignalen an eine Komponente des Bettes oder eine externe Komponente, zum Beispiel den Motor oder die Motoren des Bettes unterbunden wird.

Die Kommunikationsschaltung eines erfindungsgemäßen Bettes kann einen Eingang für das Vorrangsignal, zum Beispiel einen Rücksetzeingang aufweisen, über welchen die Anschlüsse für die zweiten Steuerungssignale ungeachtet der an der zweiten Schnittstelle anliegenden Kommunikationssignale in einen Zustand überführt werden können, in dem keine zweiten Steuerungssignale an den zweiten Anschlüssen der Kommunikationsschaltung anliegen.

Der Anschluss der Vorrangschaltung für das Vorrangsignal kann bei einem Steuerungssystem eines erfindungsgemäßen Bettes mit dem Eingang für das Vorrangsignal der Kommunikationsschaltung verbunden sein. Dann wird, sobald ein erstes Steuerungssignal von der ersten Bedieneinheit erzeugt wird, das Vorrangsignal auf den Eingang für das Vorrangsignal geschaltet, wodurch verhindert wird, dass zweite Steuerungssignale von der Kommunikationsschaltung erzeugt werden.

Ferner ist es möglich, dass das Vorrangsignal eine Stromversorgung der Kommunikationsschaltung unterbricht. Dazu kann zum Beispiel in einem Stromversorgungskreis der Kommunikationsschaltung ein Relais oder ein steuerbarer Schalter eingesetzt sein. Ein Steuereingang des Relais oder des Schalters kann dann mit dem Anschluss der Vorrangschaltung für das Vorrangsignal verbunden sein. Liegt dann am Anschluss der Vorrangschaltung für das Vorrangsignal und am Steuereingang ein Vorrangsignal an, kann die zu einer Betätigung des Relais führen, dass den Stromkreis zur Versorgung der Kommunikationsschaltung unterbricht.

Ferner ist es möglich als erste Bedieneinheit einen Notaus-Schalter vorzusehen, der allein dazu vorgesehen ist, eine Betätigung einer, mehrerer oder aller von über die zweite Bedieneinheit angesteuerten Komponenten des Bettes und/oder externer Komponenten zu unterbinden, zum Beispiel, wenn Gefahr im Verzug ist. Insbesondere diese erste Bedieneinheit kann so gestaltet sein, dass die Stromversorgung der Kommunikationsschaltung unterbricht.

Es ist möglich, dass das Bett neben einem Notaus-Schalter als erste Bedieneinheit keine weitere erste Bedieneinheit aufweist, sondern nur eine oder mehrere zweite Bedieneinheiten.

Bei einem erfindungsgemäßen Bett in einer anderen Ausführung, bei der die erste Bedieneinheit über eine Ethernet-Verbindung mit einem Switch und die zweite Bedieneinheit über einen Router oder eine Bluetooth-Schnittstelle mit dem gleichen Switch verbunden ist und der Switch auch mit dem Motor oder den Motoren verbunden ist, können Steuerungen oder Treiberschaltungen der Motoren so programmiert sein, dass vorrangig erste Steuerungssignale verarbeitet werden und ggf. gleichzeitig vorliegende zweite Steuerungssignale ignoriert werden.

Weitere Merkmale und Vorteile der vorliegenden Erfindung werden unter Bezugnahme auf die beiliegenden Zeichnungen beschrieben. Darin zeigt:
- Fig. 1: ein Blockschaltbild einer Anordnung aus einer ersten Bedieneinheit, einer zweiten Bedieneinheit, einem Steuerungssystem und Motoren eines erfindungsgemäßen Bettes,
- Fig. 2: ein vereinfachtes Schaltbild der Kommunikationsschaltung und
- Fig. 3: ein vereinfachtes Schaltbild der Verknüpfungsschaltung und der Vorrangschaltung.

Ein erfindungsgemäßes Bett weist eine erste Bedieneinheit 1 und eine zweite Bedieneinheit 2 auf. Die erste Bedieneinheit 1 hat eine Schnittstelle und diese ist über ein im Beispiel mindestens achtpoliges Kabel 3 mit einer ersten (achtpoligen) Schnittstelle S1 eines Steuerungssystems 4, 5, 7 des Bettes verbunden. Die Schnittstelle S1 ist innerhalb des Steuerungssystems über (acht) Leitungen mit einer Vorrangschaltung 4 verbunden. Die Vorrangschaltung 4 ist über (acht) Leitungen mit einer Verknüpfungsschaltung 5 verbunden. Die Verknüpfungsschaltung 5 ist über (acht) Leitungen mit einer dritten (achtpoligen) Schnittstelle S3 des Steuerungssystems 4, 5, 7 mit im Beispiel vier Motoren 6 verbunden.

Die zweite Bedieneinheit 2 ist über eine Funkschnittstelle mit einer zweiten Schnittstelle S2 des Steuerungssystems 4, 5, 7 verbunden. Die zweite Schnittstelle S2 ist innerhalb des Steuerungssystems (4, 5, 7) mit einer Kommunikationsschaltung 7 verbunden. Die Kommunikationsschaltung 7 ist einerseits über eine Leitung mit der Vorrangschaltung 4 und andererseits über (acht) Leitungen mit der Verknüpfungsschaltung 5 verbunden.

Die erste Bedieneinheit 1 weist nicht dargestellte Bedienelemente auf, die mit ebenfalls nicht dargestellten elektrischen Schaltern oder Tastern verbunden sind. Durch eine Betätigung der Bedienelemente können elektrische Stromkreise geöffnet oder geschlossen werden.

Diese Stromkreise führen bei einem herkömmlichen Bett über eine Leitung zu einem der Motoren und über eine Masseleitung zurück zur ersten Bedieneinheit. Bei einem herkömmlichen Bett werden durch das Öffnen und das Schließen der Stromkreise an den Eingängen der Motoren 6 bzw. von Treiberschaltungen 61 bis 64 der Motoren 6 Spannungen angelegt. Die Treiberschaltungen 61 bis 64 schalten dann entsprechend der Spannungen den Motor 6 in der einen oder anderen Drehrichtung an oder aus.

Auch bei einem erfindungsgemäßen Bett sind die Schalter oder Taster in der ersten Bedieneinheit über Leitungen mit den Eingängen der Treiberschaltungen 61 bis 64 der Motoren 6 verbunden. Im Leitungsweg zwischen der ersten Bedieneinheit 1 und den Treiberschaltungen der Motoren sind die Vorrangschaltung 4 und die Verknüpfungsschaltung 5 vorgesehen. Durch die Vorrangschaltung 4 und die Verknüpfungsschaltung 5 werden bei einem erfindungsgemäßen Bett die von der ersten Bedieneinheit 1 erzeugten ersten Steuerungssignale nicht verändert. Die ersten Steuerungssignale entsprechen der gleichen Spezifikation wie bei einem herkömmlichen Bett, bei dem die erste Bedieneinheit 1 unmittelbar an die Treiberschaltungen 61 bis 64 der Motoren 6 angeschlossen ist.

Auch die zweite Bedieneinheit 2 weist Bedienelemente auf. Mit diesen Bedienelementen wird ein EnOcean-Sensor 22 betätigt. Dieser erzeugt einerseits aufgrund einer Bedienung elektrische Energie und andererseits Kommunikationssignale, die über Funk an die Kommunikationsschaltung 7 übertragen werden.

Die Kommunikationssignale werden von der Kommunikationsschaltung 7 empfangen. Dazu weist die Kommunikationsschaltung 7 einen EnOcean-Aktor 70 auf, der Signalerzeugungsmittel 71 bis 78 ansteuert, die zweite Steuerungssignale erzeugen, die der Spezifikation der ersten Steuerungssignale entsprechen. Diese zweiten Steuerungssignale werden an die Verknüpfungsschaltung 5 übermittelt. Für jedes zweite Steuerungssignal ist dabei eine Leitung vorgesehen.

Die Verknüpfungsschaltung 5 weist Verknüpfungsknoten 51 bis 58 auf. In diesen Verknüpfungsknoten sind die Leitungen von der ersten Bedieneinheit 1 zu den Motoren 6 mit den Leitungen von der Kommunikationsschaltung 7 zur Verknüpfungseinheit mit einander verbunden. Durch diese Verknüpfung können auch die zweiten Steuerungssignale an die Treiberschaltungen der Motoren 6 gesendet werden, die dann die Motoren 6 ggf. in der gewünschten Richtung in Betrieb setzen.

Damit nicht gleichzeitig ggf. auch widersprechende Steuerungssignale von der ersten Bedieneinheit oder von der zweiten Bedieneinheit an die Motoren 6 gegeben werden können, ist die Vorrangschaltung 4 vorgesehen, die dafür sorgt, dass die ersten Steuerungssignale, also die Steuerungssignale von der über das Kabel 3 angebundenen ersten Bedieneinheit 1, vor den zweiten Steuerungssignalen, die von der zweiten, per Funk angebundenen Bedieneinheit erzeugt werden, Vorrang haben.

Die Vorrangschaltung 4 weist acht Eingangsleitungen auf. Je eine dieser Leitungen ist über einen Anschlussknoten 41 bis 48 an die Leitungen zwischen den Verknüpfungsknoten 51 bis 58 und den Anschlüssen der ersten Schnittstelle S1 des Steuerungssystems angeschlossen. Die Eingangsleitungen sind in einem Knoten 49 zusammengeführt. Zwischen den Anschlussknoten 41 bis 48 und dem Knoten 49 ist in jede der Eingangsleitungen eine Diode geschaltet, so dass ein Strom von den Anschlussknoten 41 bis 48 zum Knoten 49 fließen kann, aber nicht umgekehrt. Die Schaltung führt dazu, dass an dem Knoten 49 erkannt werden kann, dass eines der ersten Steuerungssignale einen der Motoren 6 steuert. Wenn eines der ersten Steuerungssignale einen der Motoren 6 steuert, darf erfindungsgemäß kein zweites Steuerungssignal einen der Motoren 6 steuern. Das am Knoten 49 anliegende Signal zeigt also an, dass der ersten Bedieneinheit 1 Vorrang gewährt werden muss und wird daher als Vorrangsignal bezeichnet.

Dieses Vorrangsignal wird der Kommunikationsschaltung 7 zugeführt. Die Kommunikationsschaltung 7 hat einen Rücksetzeingang 79, der mit dem Knoten 49 verbunden ist. Liegt an dem Rücksetzeingang 79 das Vorrangsignal an, führt das dazu, dass die Kommunikationsschaltung 7 keine zweiten Steuersignale erzeugt. An den Verknüpfungsknoten 51 bis 58 liegen dann also nur die ersten Steuerungssignale an.

Wird dagegen von der ersten Bedieneinheit 1 kein erstes Steuerungssignal erzeugt, liegt an dem Rücksetzeingang 79 der Kommunikationsschaltung 7 kein Vorrangsignal an. Die Kommunikationsschaltung 7 ist dann in der Lage zweite Steuerungssignale zu erzeugen, die den Verknüpfungsknoten 51 bis 58 und dann letztlich den Treiberschaltungen 61 bis 62 der Motoren 6 zugeführt werden.

## Patentansprüche

1. Bett mit steuerbaren Komponenten, insbesondere Schaltern und/oder Motoren einer motorisch einstellbaren Liegefläche des Bettes und/oder einer externen Schnittstelle zum Steuern von Komponenten außerhalb des Bettes über Steuerungssignale umfassend
- eine erste Bedieneinheit (1) zur Bedienung wenigstens einer der Komponenten, wobei die Bedieneinheit (1) eine Schnittstelle (11) für eine Weitergabe von ersten Steuerungssignalen über ein Kabel (3) aufweist,
- eine zweite Bedieneinheit (2) zur Bedienung wenigstens einer der Komponenten, wobei die Bedieneinheit (1) eine Schnittstelle (21) für eine kabellose Weitergabe von Kommunikationssignalen aufweist, und
- ein Steuerungssystem (4, 5, 7) zur Aufnahme der ersten Steuerungssignale von der ersten Bedieneinheit (1) und zur Aufnahme der Kommunikationssignale von der zweiten Bedieneinheit (2),
**dadurch gekennzeichnet, dass**
- das Steuerungssystem (4, 5, 7) so eingerichtet ist, dass eine Bedienung einer Komponente innerhalb des Bettes, zum Beispiel eines Motors (6), oder einer Komponente außerhalb des Bettes mittels der ersten Bedieneinheit (1) Vorrang vor der Bedienung der Komponente (6) durch die zweite Bedieneinheit (2) hat.

2. Bett nach Anspruch 1, **dadurch gekennzeichnet, dass** jedes erste Steuerungssignal zu einem Verwerfen eines der Kommunikationssignale durch das Steuerungssystem führt.

3. Bett nach Anspruch 1 oder 2, **dadurch gekennzeichnet, dass** das Steuerungssystem (4, 5, 7) eine erste Schnittstelle (S1) für die Aufnahme der ersten Steuerungssignale aufweist.

4. Bett nach Anspruch 3, **dadurch gekennzeichnet, dass** die erste Schnittstelle (S1) zumindest für jedes der ersten Steuerungssignale einen ersten Anschluss aufweist.

5. Bett nach einem der Ansprüche 1 bis 4, **dadurch gekennzeichnet, dass** das Steuerungssystem (4, 5, 7) eine zweite Schnittstelle (S2) für eine kabellose Aufnahme der Kommunikationssignale aufweist.

6. Bett nach Anspruch 5, **dadurch gekennzeichnet, dass** die ersten Steuerungssignale nach einer ersten Spezifikation gebildet sind und dass mit einer Kommunikationsschaltung (7) des Steuerungssystems (4, 5, 7) die über die zweite Schnittstelle von dem Steuerungssystem aufgenommenen Kommunikationssignale in zweite Steuerungssignale nach der ersten Spezifikation wandelbar sind.

7. Bett nach Anspruch 6, **dadurch gekennzeichnet, dass** die Kommunikationsschaltung (7) zumindest für jedes der zweiten Steuerungssignale einen zweiten Anschluss aufweist.

8. Bett nach Anspruch 6 oder 7, **dadurch gekennzeichnet, dass** das Steuerungssystem (4, 5, 7) eine Verknüpfungsschaltung (5) zur Verknüpfung der ersten Anschlüsse und der zweiten Anschlüsse aufweist, wobei die Verknüpfungsschaltung die ersten Anschlüsse und die zweiten Anschlüsse verknüpft, an die erste bzw. zweite Steuerungssignale anlegbar sind, die die gleiche Funktion einer der Komponenten steuern.

9. Bett nach Anspruch 8, **dadurch gekennzeichnet, dass** die Verknüpfungsschaltung (5) für jedes erste Steuerungssignal eine Signalleitung von dem dem ersten Steuerungssignal zugordneten ersten Anschluss der ersten Schnittstelle (S1) zu je einem Verknüpfungsknoten (51 bis 58) und für jedes zweite Steuerungssignal eine Signalleitung von dem dem zweiten Steuerungssignal zugeordneten zweiten Anschluss der Kommunikationsschaltung (7) zu je einem Verknüpfungsknoten (51 bis 58) aufweist, wobei an jedem der Verknüpfungsknoten (51 bis 58) die Leitungen für das erste Steuerungssignal und das zweite Steuerungssignal, mit denen eine gleiche Funktion steuerbar ist, verknüpft sind.

10. Bett nach Anspruch 9, **dadurch gekennzeichnet, dass** jeder der Verknüpfungsknoten (51 bis 58) mit je einem dritten Anschluss einer dritten Schnittstelle (S3) des Steuerungssystems (4, 5, 7) verbunden ist, über die eine, mehrere oder alle der Komponenten mit dem Steuerungssystem (4, 5, 7) verbunden sind.

11. Bett nach Anspruch 9 oder 10, **dadurch gekennzeichnet, dass** das Steuerungssystem (4, 5, 7) eine Vorrangschaltung (4) aufweist, die ein Vorrangsignal erzeugt, sobald an einem der ersten Anschlüsse der ersten Schnittstelle (S1) ein erstes Signal anliegt.

12. Bett nach Anspruch 11, **dadurch gekennzeichnet, dass** die Vorrangschaltung (4) einen Anschluss (49) für das Vorrangsignal aufweist.

13. Bett nach Anspruch 11 oder 12, **dadurch gekennzeichnet, dass** die Kommunikationsschaltung (7) einen Rücksetzeingang (71) aufweist, über welchen die an Anschlüssen der Kommunikationsschaltung (7) für die zweiten Steuerungssignale anliegenden zweiten Steuerungssignale ungeachtet der an der zweiten Schnittstelle anliegenden Kommunikationssignale abschaltbar sind.

14. Bett nach Anspruch 13, **dadurch gekennzeichnet, dass** der Anschluss (49) der Vorrangschaltung (4) für das Vorrangsignal mit dem Rücksetzeingang (71) der Kommunikationsschaltung (7) verbunden ist.

15. Bett nach Anspruch 3, **dadurch gekennzeichnet, dass** das Kabel zwischen der ersten Bedieneinheit (1) und der ersten Schnittstelle (S1) eine Busleitung, insbesondere eine Ethernet-Busleitung ist, und die dritte Schnittstelle (S3) eine Busschnittstell, insbesondere eine Ethernet-Schnittstelle ist.

16. Bett nach Anspruch 5, **dadurch gekennzeichnet, dass** die Verbindung zwischen der zweiten Bedieneinheit (2) und der zweiten Schnittstelle (S2) eine Bluetooth- oder eine WLAN-Schnittstelle ist.

17. Bett nach Anspruch 6, 8, 14 und 15, **dadurch gekennzeichnet, dass** die Kommunikationsschaltung (7) ein Router ist und die Verknüpfungsschaltung (5) ein Switch ist.

## Claims

1. Bed with controllable components, in particular switches and/or motors of a motor-adjustable lying surface of the bed and/or an external interface for controlling components outside the bed via control signals, comprising
- a first operating unit (1) to operate at least one of the components, wherein the operating unit (1) comprises an interface (11) to transmit first control signals via a wire (3),
- a second operating unit (2) to operate at least one of the components, wherein the operating unit (1) comprises an interface (21) for a wireless transmission of communication signals, and
- a control system (4, 5, 7) to receive the first control signals from the first operating unit (1) and to receive the communication signals from the second operating unit (2),
**characterised in that**
- the control system (4, 5, 7) is configured so as to prioritise an operation of a component within the bed, for example of a motor (6), or of a component outside the bed by means of the first operating unit (1) over operation of the component (6) by the second operating unit (2).

2. Bed according to claim 1, **characterised in that** each of the first control signals leads to a rejection of one of the communication signals by the control system.

3. Bed according to claim 1 or 2, **characterised in that** the control system (4, 5, 7) comprises a first interface (S1) to receive the first control signals.

4. Bed according to claim 3, **characterised in that** the first interface (S1) comprises at least one first connection for each of the first control signals.

5. Bed according to any one of claims 1 to 4, **characterised in that** the control system (4, 5, 7) comprises a second interface (S2) to wirelessly receive the communication signals.

6. Bed according to claim 5, **characterised in that** the first control signals are generated according to a first specification and that with a communication circuit (7) of the control system (4, 5, 7), the communication signals received by the control system via the second interface can be converted into second control signals according to the first specification.

7. Bed according to claim 6, **characterised in that** the communication circuit (7) comprises at least one second connection for each of the second control signals.

8. Bed according to claim 6 or 7, **characterised in that** the control system (4, 5, 7) comprises a logic circuit (5) to link the first connections and the second connections, wherein the logic circuit links the first connections and the second connections, at which first and second control signals can be present, which control the same function of one of the components.

9. Bed according to claim 8, **characterised in that** for each first control signal, the logic circuit (5) comprises a signal line from the first connection of the first interface (S1) assigned to the first control signal to one respective interconnection node (51 to 58) and for each second control signal, a signal line from the second connection of the communication circuit (7) assigned to the second control signal to one respective interconnection node (51 to 58), wherein, at each of the interconnection nodes (51 to 58), the lines for the first control signal and the second control signal, with which an identical function can be controlled, are linked.

10. Bed according to claim 9, **characterised in that** each of the interconnection nodes (51 to 58) is connected to one respective third connection of a third interface (S3) of the control system (4, 5, 7), via which one, more or all of the components are connected to the control system (4, 5, 7).

11. Bed according to claim 9 or 10, **characterised in that** the control system (4, 5, 7) comprises a priority circuit (4), which generates a priority signal as soon as a first signal is present at one of the first connections of the first interface (S1).

12. Bed according to claim 11, **characterised in that** the priority circuit (4) comprises a connection (49) for the priority signal.

13. Bed according to claim 11 or 12, **characterised in that** the communication circuit (7) comprises a reset input (71) via which the second control signals present at connections of the communication circuit (7) for the second control signals can be disabled irrespective of the communication signals present at the second interface.

14. Bed according to claim 13, **characterised in that** the connection (49) of the priority circuit (4) for the priority signal is connected to the reset input (71) of the communication circuit (7).

15. Bed according to claim 3, **characterised in that** the wire between the first operating unit (1) and the first interface (S1) is a bus line, in particular an ethernet bus line, and the third interface (S3) is a bus interface, in particular an ethernet interface.

16. Bed according to claim 5, **characterised in that** the connection between the second operating unit (2) and the second interface (S2) is a Bluetooth or a WLAN interface.

17. Bed according to claims 6, 8, 14 and 15, **characterised in that** the communication circuit (7) is a router and the logic circuit (5) is a switch.

## Revendications

1. Lit avec des composants pouvant être commandés, en particulier des commutateurs et/ou des moteurs, d'une surface de couchage pouvant être réglée de manière motorisée du lit et/ou d'une interface externe servant à commander des composants à l'extérieur du lit par l'intermédiaire de signaux de commande, comprenant
- une première unité d'actionnement (1) servant à actionner au moins un des composants, dans lequel l'unité d'actionnement (1) présente une interface (11) pour un transfert de premiers signaux de commande par l'intermédiaire d'un câble (3),
- une seconde unité d'actionnement (2) servant à actionner au moins un des composants, dans lequel l'unité d'actionnement (1) présente une interface (21) pour un transfert sans fil de signaux de communication, et
- un système de commande (4, 5, 7) servant à recevoir les premiers signaux de commande de la première unité d'actionnement (1) et servant à recevoir les signaux de communication de la seconde unité d'actionnement (2),
**caractérisé en ce que**
- le système de commande (4, 5, 7) est conçu de telle sorte qu'un actionnement d'un composant à l'intérieur du lit, par exemple d'un moteur (6), ou d'un composant à l'extérieur du lit au moyen de la première unité d'actionnement (1) est prioritaire sur l'actionnement du composant (6) par la seconde unité d'actionnement (2).

2. Lit selon la revendication 1, **caractérisé en ce que** chaque premier signal de commande conduit à un rejet d'un des signaux de communication par le système de commande.

3. Lit selon la revendication 1 ou 2, **caractérisé en ce que** le système de commande (4, 5, 7) présente une première interface (S1) pour la réception des premiers signaux de commande.

4. Lit selon la revendication 3, **caractérisé en ce que** la première interface (S1) présente au moins pour chacun des premiers signaux de commande une première borne.

5. Lit selon l'une quelconque des revendications 1 à 4, **caractérisé en ce que** le système de commande (4, 5, 7) présente une deuxième interface (S2) pour une réception sans fil des signaux de communication.

6. Lit selon la revendication 5, **caractérisé en ce que** les premiers signaux de commande sont formés d'après une première spécification, et que les signaux de communication reçus du système de commande par l'intermédiaire de la deuxième interface peuvent être convertis en des seconds signaux de commande d'après la première spécification avec un circuit de communication (7) du système de commande (4, 5, 7).

7. Lit selon la revendication 6, **caractérisé en ce que** le circuit de communication (7) présente au moins pour chacun des seconds signaux de commande une deuxième borne.

8. Lit selon la revendication 6 ou 7, **caractérisé en ce que** le système de commande (4, 5, 7) présente un circuit de combinaison (5) servant à combiner les premières bornes et les deuxièmes bornes, dans lequel le circuit de combinaison combine les premières bornes et les deuxièmes bornes, sur lesquelles des premiers ou des seconds signaux de commande peuvent être appliqués, qui commandent la même fonction d'un des composants.

9. Lit selon la revendication 8, **caractérisé en ce que** le circuit de combinaison (5) pour chaque premier signal de commande présente une ligne de signaux de la première borne, associée au premier signal de commande, de la première interface (S1) vers respectivement un noeud de combinaison (51 à 58) et pour chaque second signal de commande une ligne de signaux de la deuxième borne, associée au second signal de commande, du circuit de communication (7) vers respectivement un noeud de combinaison (51 à 58), dans lequel les lignes pour le premier signal de commande et le second signal de commande, avec lesquels une même fonction peut être commandée, sont combinées au niveau de chacun des noeuds de combinaison (51 à 58).

10. Lit selon la revendication 9, **caractérisé en ce que** chacun des noeuds de combinaison (51 à 58) est relié à respectivement une troisième borne d'une troisième interface (S3) du système de commande (4, 5, 7), par l'intermédiaire de laquelle un, plusieurs ou tous les composants sont reliés au système de commande (4, 5, 7).

11. Lit selon la revendication 9 ou 10, **caractérisé en ce que** le système de commande (4, 5, 7) présente un circuit prioritaire (4) qui génère un signal de priorité dès qu'un premier signal est appliqué sur une des premières bornes de la première interface (S1).

12. Lit selon la revendication 11, **caractérisé en ce que** le circuit prioritaire (4) présente une borne (49) pour le signal de priorité.

13. Lit selon la revendication 11 ou 12, **caractérisé en ce que** le circuit de communication (7) présente une entrée de réinitialisation (71), par l'intermédiaire de laquelle les seconds signaux de commande appliqués sur des bornes du circuit de communication (7) pour les seconds signaux de commande peuvent être désactivés malgré les signaux de communication appliqués sur la deuxième interface.

14. Lit selon la revendication 13, **caractérisé en ce que** la borne (49) du circuit prioritaire (4) pour le signal de priorité est reliée à l'entrée de réinitialisation (71) du circuit de communication (7).

15. Lit selon la revendication 3, **caractérisé en ce que** le câble entre la première unité d'actionnement (1) et la première interface (S1) est une ligne de bus, en particulier une ligne de bus Ethernet, et la troisième interface (S3) est une interface de bus, en particulier une interface Ethernet.

16. Lit selon la revendication 5, **caractérisé en ce que** la liaison entre la seconde unité d'actionnement (2) et la deuxième interface (S2) est une interface Bluetooth ou WLAN.

17. Lit selon les revendications 6, 8, 14 et 15, **caractérisé en ce que** le circuit de communication (7) est un routeur, et le circuit de combinaison (5) est un commutateur.
